# EUROPÄISCHE PATENTSCHRIFT

(11) **EP 4 257 501 B1**
(45) Veröffentlichungstag und Bekanntmachung des Hinweises auf die Patenterteilung: **16.07.2025**
(21) Anmeldenummer: 23166795.7
(22) Anmeldetag: 05.04.2023
(51) Int. Cl.: B65D 19/38

(54) **PALETTENSYSTEM UND AUFSATZPLATTE EINES PALETTENSYSTEMS**
PALLET SYSTEM AND TOP PLATE OF A PALLET SYSTEM
SYSTÈME DE PALETTE ET PLAQUE SUPÉRIEURE D'UN SYSTÈME DE PALETTE

(30) Priorität: 07.04.2022 DE 202022101883 U
(43) Veröffentlichungstag der Anmeldung: 11.10.2023
(73) Patentinhaber: Gebr. Kemper GmbH + Co. KG, 57462 Olpe (DE)
(72) Erfinder: Bieker, Hubertus, 57462 Olpe (DE); Thiel, Martin, 57234 Wilnsdorf (DE)
(74) Vertreter: Grünecker Patent- und Rechtsanwälte PartG mbB

(56) Entgegenhaltungen:
- EP-A1- 0 436 783
- ES-U- 1 045 286
- US-A- 5 413 054

## Beschreibung

Die vorliegende Erfindung betrifft ein Palettensystem und eine Aufsatzplatte für ein entsprechendes Palettensystem.

Für den Transport werden Coils mitunter auf Transportunterlagen abgelegt, die modernen Anforderungen der Logistik genügen müssen, d. h. von einem Gabelstapler angehoben werden können, wozu es notwendig ist, dass die Transportunterlage Eingriffsöffnungen für die Zinken des Staplers hat oder unterhalb der Transportunterlage vorgesehen sind. Während die moderne Warenwirtschaft Paletten kennt und diese der Wiederverwertung zuführt, gilt dies nicht für solche Transportunterlagen.

Paletten sind für den Transport von Coils mitunter nicht geeignet, da die Coils einen Durchmesser haben, der zumindest die Breite einer üblichen Europalette nach DIN EN 13698-1 seitlich überragt. So müssen die Coils unterseitig von einer Transportunterlage abgestützt werden, die breiter als die Palette ist, d. h. eine übliche Transportpalette ist für den Transport eines Coils ungeeignet. Eine Aufsatzplatte für eine Transportpalette mit den Merkmalen des Oberbegriffs von Anspruch 1 ist beispielsweise aus EP 0 436 783 A1 bekannt.

Der vorliegenden Erfindung liegt das Problem zugrunde, eine Transportmöglichkeit für Coils der eingangs genannten Art zu schaffen, die als Bestandteil des Warenwirtschaftskreislaufes von den Benutzern erkannt und wiederverwendet werden kann.

Zur Lösung dieses Problems wird mit der vorliegenden Erfindung eine Aufsatzplatte mit den Merkmalen von Anspruch 1 angegeben. Diese Aufsatzplatte ist für eine Transportpalette, d. h. eine Europalette angepasst ausgebildet. Die Transportpalette hat in an sich bekannter Weise eine Auflagefläche umfassend zumindest zwei Bretter, die durch einen Spalt voneinander getrennt sind. Der Spalt läuft üblicherweise parallel zu einer länglichen Eingriffsöffnung für das Eingreifen von Zinken eines Gabelstaplers unterhalb der Auflagefläche, sodass die Transportpalette von dem Gabelstapler angehoben werden kann. Die Auflagefläche der Transportpalette wird durch sich parallel erstreckende Bretter gebildet, wobei bevorzugt und gemäß DIN EN 13698-1 (Januar 2004) vier Spalten zwischen fünf Brettern vorgesehen sind.

Mit der vorliegenden Erfindung wird eine Aufsatzplatte für eine solche Transportpalette vorgeschlagen, die eine obere und eine untere Fläche aufweist, die parallel zueinander verlaufen. Die obere Fläche dient der Abstützung des Coils. Die untere Fläche liegt auf der Auflagefläche der Transportpalette auf. Von der unteren Fläche ragt ein Vorsprung ab, der zur Aufnahme in einem Spalt der Transportpalette angepasst ausgebildet ist. Die Aufsatzplatte hat ferner zumindest eine Aussparung, die sich von der oberen Fläche in Richtung auf die untere Fläche erstreckt.

Die Aussparung durchsetzt üblicherweise die Aufsatzplatte vollständig, d. h. bildet eine durchgehende Ausnehmung zwischen der oberen und der unteren Fläche. Die Aussparung ist zur Aufnahme des Vorsprungs angepasst ausgebildet. Selbstverständlich ist der Vorsprung der gleichen
Aufsatzplatte nicht in die entsprechende Aussparung der Aufsatzplatte einbringbar. Vielmehr weist die Aussparung eine Abmessung auf, die angepasst ausgebildet zur Aufnahme des Vorsprungs ist. In der Praxis werden mehrere Aufsatzplatten zu einer Stapelung gegeneinander gelegt. Dabei kann der Vorsprung einer ersten Aufsatzplatte in die Aussparung einer benachbarten und gegen die erste Aufsatzplatte angelegten zweiten Aufsatzplatte aufgenommen sein. Die entsprechende Ausgestaltung von Vorsprung und Aussparung ermöglicht dementsprechend eine kompakte Lagerung einer Vielzahl von Aufsatzplatten, sodass die Aufsatzplatten relativ platzsparend im Warenkreislauf bewegt und von dem Empfänger und Verwender eines Coils zurück an den Hersteller beziehungsweise Versender der Coils verbracht werden können.

Der von der unteren Fläche abstehende Vorsprung greift in einen Spalt der Transportpalette ein, sodass die Transportpalette relativ zu der Aufsatzplatte vorpositioniert ist und die Aufsatzplatte formschlüssig quer und längs zu der Erstreckungsrichtung des Spaltes mit der Transportpalette verbunden ist. Durch den Formschluss der Aufsatzplatte mit der Transportpalette hat das entstehende Palettensystem eine erhöhte Ladungssicherheit. Die Lage des Vorsprungs ist dabei so auf die Lage des zugeordneten Spaltes angepasst, dass die Aufsatzplatte in etwa um den gleichen Betrag zumindest die Breite der Transportpalette überragt. Die Aufsatzplatte ist aber üblicherweise nicht größer als die Länge der Transportpalette, die gemäß der Norm mit 1200 mm vorgegeben ist. Die Breite beträgt 800 mm, sodass bei einem Durchmesser einer bevorzugt runden Aufsatzplatte diese zu beiden Seiten um 200 mm die Transportpalette überragen kann.

Die Aussatzplatte kann aber durchaus einen größeren Durchmesser als die Länge der Transportpalette haben. So kann die Aufsatzplatte die Transportpalette an vier Seiten überragen.

Zur sicheren Abstützung des Coils ist die Aufsatzplatte aus einem festen Material, wie beispielsweise Kunststoff oder Metall gebildet.

Die Aufsatzplatte ist dabei bevorzugt ganz überwiegend mit Durchbrüchen nach Art eines Gitters versehen. Dies reduziert das Gewicht der Aufsatzplatte ohne erhebliche Beeinträchtigung der Stabilität. Durch die Gitterstruktur kann unabhängig von dem Außendurchmesser eines Coils ein Zurrband nahezu rechtwinklig um das Coil, die Aufsatzplatte und die Palette herumgeführt werden. Somit steigt die mögliche Verzurrkraft und die damit verknüpfte Ladungssicherheit des Palettensystems.

Die Aussparung und der Vorsprung sind punktsymmetrisch zueinander vorgesehen, und zwar relativ zu einem Mittelpunkt der Aufsatzplatte. Auch eine nicht kreisrunde Aufsatzplatte kann einen Mittelpunkt haben. Dabei erstreckt sich die Längsachse des Vorsprungs orthogonal zu der Längsachse der Aussparung, sodass in ihrer Ausrichtung jeweils um 90° gedrehte Aufsatzplatten eine Stapelung ausbilden können, bei welcher der Vorsprung der ersten Aufsatzplatte in die Aussparung der zweiten Aufsatzplatte eingreift.

Es hat sich bewährt, zumindest zwei, bevorzugt exakt zwei Aussparungen und zumindest zwei, bevorzugt exakt zwei Vorsprünge an der Aufsatzplatte vorzusehen, die punktsymmetrisch um den Mittelpunkt der Aufsatzplatte angeordnet sind. Durch die zwei Vorsprünge kann die Lage der Aufsatzplatte relativ zu der Transportpalette und deren Spalte zuverlässig vorgegeben werden.

Zur einfachen Stapelung einer Vielzahl von Aufsatzplatten ist es zu bevorzugen, im Mittelpunkt der Aufsatzplatte ein Durchgangsloch vorzusehen, das sich von der oberen Fläche zu der unteren Fläche erstreckt. Dieses Durchgangsloch kann genutzt werden, um eine Vielzahl von Aufsatzplatten über einen Dorn zu schieben, die auf diese Weise zentriert sind. Der Dorn kann an seinem oberen freien Ende eine Öse aufweisen, mit der der Dorn an einen Haken angehängt werden kann. Unterhalb des Dorns befindet sich eine mit dem Dorn verbundene Gegenfläche, gegen welche die unterste Aufsatzplatte anliegt. Auf diese Weise lässt sich eine Stapelung schaffen, die sich leicht handhaben und an den Versender der Coils zurückführen lässt.

Das nach dem nebengeordneten Aspekt der vorliegenden Erfindung beanspruchte Palettensystem hat eine Transportpalette und eine darauf vorgesehene Aufsatzplatte und bildet eine Unterlage für den Transport von Coils aus.

Weitere Einzelheiten und Vorteile der vorliegenden Erfindung ergeben sich aus der nachfolgenden Beschreibung eines Ausführungsbeispiels in Verbindung mit der Zeichnung. In dieser zeigen:
- Figur 1: eine perspektivische Draufsicht eines Palettensystems;
- Figur 2: eine perspektivische Unteransicht des Palettensystems nach Figur 1, wobei die beiden Bestandteile des Palettensystems in Explosionsdarstellung übereinander vorgesehen sind und
- Figur 3: eine perspektivische Explosionsdarstellung von zwei Aufsatzplatten einer Stapelung.

In den Figuren 1 und 2 kennzeichnet Bezugszeichen 20 eine Transportpalette nach DIN EN 13698-1. Bezugszeichen 22 kennzeichnet die Auflagefläche dieser Transportpalette, die durch eine Vielzahl von Brettern 24 gebildet ist und zwischen sich Spalten 26 ausbilden.

Wie üblich befinden sich unter der Auflagefläche zwei längliche Eingriffsöffnungen 28 für den Eingriff von Zinken eines Gabelstaplers.

Mit Bezugszeichen 10 ist ein Beispiel einer Aufsatzplatte gezeigt, die eine obere Fläche 12 und eine parallel dazu verlaufende untere Fläche 14 aufweist. Wie Figur 2 verdeutlicht, ragen von der unteren Fläche 14 zwei Vorsprünge 16 ab. Diese Vorsprünge 16 sind zur Aufnahme in einem zugeordneten Spalt 26 angepasst ausgebildet, und zwar sowohl hinsichtlich der Lage der normmäßig vorgegebenen Spalte 26 wie auch hinsichtlich der Breite der Spalte 26.

Figur 1 verdeutlicht zwei Aussparungen 18, die orthogonal zu den länglichen Vorsprüngen 16, die sich jeweils entlang einer Längsachse L erstrecken, verlaufen und die Aufsatzplatte 10 in Höhenrichtung durchsetzen, d. h. sich von der oberen Fläche 12 bis zu der unteren Fläche 14 erstrecken.

In einem Mittelpunkt M der Aufsatzplatte 10 ist ein Durchgangsloch 19 vorgesehen, welches ebenfalls die Aufsatzplatte 10 durchsetzt. Die beiden Aussparungen 18 und die beiden Vorsprünge 16 sind punktsymmetrisch in Bezug auf diesen Mittelpunkt M vorgesehen.

In Figur 3 sind die dort gezeigten beiden Aufsatzplatten 10 mit dem jeweiligen Mittelpunkt M fluchtend übereinander vorgesehen. So fluchten auch die Vorsprünge 16 der oberen Aufsatzplatte 10.1 mit den Aussparungen 18 der unteren Aufsatzplatte 10.2. Werden die beiden Aufsatzplatten 10.1 und 10.2 aufeinandergelegt, so liegt die untere Fläche 14.1 der oberen Aufsatzplatte 10.1 flächig gegen die obere Fläche der unteren Aufsatzplatte 10.2 an. Dadurch ist eine kompakte Stapelung von Aufsatzplatten gebildet.

### Bezugszeichenliste

- 10: Aufsatzplatte
- 10.1: erste Aufsatzplatte
- 10.2: zweite Aufsatzplatte
- 12: obere Fläche
- 14: untere Fläche
- 14.1: erste untere Fläche
- 14.2: zweite untere Fläche
- 16: Vorsprung
- 18: Aussparung
- 19: Durchgangsloch
- 20: Transportpalette
- 22: Auflagefläche
- 24: Brett
- 26: Spalte
- 28: Eingriffsöffnung
- 30: Palettensystem
- M: Mittelpunkt
- L: Längsachse

## Patentansprüche

1. Aufsatzplatte (10) für eine Transportpalette (20) mit einer Auflagefläche (22) umfassend mindestens drei Bretter (24), die durch Spalten (26) getrennt sind, wobei die Aufsatzplatte (10) eine obere Fläche (12) und eine parallel dazu laufende untere Fläche (14), mindestens zwei von der unteren Fläche (14) abstehende Vorsprünge (16) und mindestens zwei von der oberen Fläche (12) in Richtung der unteren Fläche (14) erstreckende Aussparungen (18) aufweist, wobei die Vorsprünge (16) jeweils in die Spalten (26) der Transportpalette (20) und die Aussparungen (18) jeweils zur Aufnahme der Vorsprünge (16) angepasst ausgebildet sind, wobei die Vorsprünge (16) und die Aussparungen (18) sich jeweils entlang einer Längsachse (L) erstrecken, die jeweils parallel zu der oberen und unteren Fläche (12;14) der Aufsatzplatte (10) liegt, wobei die Aussparungen (16) punktsymmetrisch mit Bezug auf einen Mittelpunkt (M) angeordnet sind, und wobei die Vorsprünge (18) punktsymmetrisch mit Bezug auf den Mittelpunkt (M) angeordnet sind, **dadurch gekennzeichnet, dass** die Längsachsen der Vorsprünge (16) orthogonal zu den Längsachsen der Aussparungen (18) sind.

2. Aufsatzplatte (10) nach einem der vorherigen Ansprüche, **dadurch gekennzeichnet, dass** die Aufsatzplatte (10) aus Kunststoff gebildet ist.

3. Aufsatzplatte (10) nach einem der vorherigen Ansprüche, **dadurch gekennzeichnet, dass** die Aufsatzplatte (10) eine Gitterstruktur aufweist.

4. Aufsatzplatte (10) nach einem der vorherigen Ansprüche, **dadurch gekennzeichnet, dass** die Aufsatzplatte (10) kreisförmig ausgebildet ist.

5. Aufsatzplatte (10) nach Anspruch 4, **dadurch gekennzeichnet, dass** die Aufsatzplatte (10) einen Durchmesser zwischen 800 mm und 1500 mm hat.

6. Aufsatzplatte (10) nach einem der vorherigen Ansprüche, **gekennzeichnet durch** ein Durchgangsloch (19), das sich von der oberen Fläche (12) zu der unteren Fläche (14) erstreckt und in einem Mittelpunkt (M) der Aufsatzplatte (10) vorgesehen ist.

7. Palettensystem (30) mit einer Transportpalette (20), die eine Auflagefläche (22) umfassend mindestens drei Bretter (24), die durch Spalte (26) getrennt sind, aufweist und einer Aufsatzplatte (10) nach einem der vorherigen Ansprüche, wobei die Vorsprünge (16) der Aufsatzplatte in den Spalten (26) der Transportpalette (20) aufgenommen ist.

8. Palettensystem (30) nach Anspruch 7, **dadurch gekennzeichnet, dass** die Aufsatzplatte (10) über die Auflagefläche (22) der Transportpalette (20) hinausragt.

9. Stapelung von Aufsatzplatten (10) mit mehreren Aufsatzplatten (10) nach einem der Ansprüche 1 bis 6, **dadurch gekennzeichnet, dass** die Vorsprünge (16) einer ersten Aufsatzplatte (10) jeweils in die Aussparungen (18) einer gegen die erste Aufsatzplatte (10) anliegenden zweiten Aufsatzplatte (10) aufgenommen ist.

## Claims

1. Top plate (10) for a transport pallet (20) with a support surface (22) comprising at least three boards (24) which are separated by columns (26), wherein the top plate (10) has an upper surface (12) and a lower surface (14) running parallel thereto, at least two projections (16) projecting from the lower surface (14) and at least two recesses (18) extending from the upper surface (12) in the direction of the lower surface (14), wherein the projections (16) are each adapted to fit into the columns (26) of the transport pallet (20) and the recesses (18) are each adapted to receive the projections (16), wherein the projections (16) and the recesses (18) each extend along a longitudinal axis (L) which lies parallel to the upper and lower surfaces (12; 14) of the top plate (10), wherein the projections (16) are arranged point-symmetrically with respect to a center point (M), and wherein the projections (18) are arranged point-symmetrically with respect to the center point (M), **characterized in that** the longitudinal axes of the projections (16) are orthogonal to the longitudinal axes of the recesses (18).

2. Top plate (10) according to one of the previous claims, **characterized in that** the top plate (10) is made of plastic.

3. Top plate (10) according to one of the previous claims, **characterized in that** the top plate (10) has a grid structure.

4. Top plate (10) according to one of the previous claims, **characterized in that** the top plate (10) is circular in shape.

5. Top plate (10) according to claim 4, **characterized in that** the top plate (10) has a diameter between 800 mm and 1500 mm.

6. Top plate (10) according to one of the previous claims, **characterized by** a through hole (19) extending from the upper surface (12) to the lower surface (14) and provided at a center point (M) of the top plate (10).

7. Pallet system (30) with a transport pallet (20) having a support surface (22) comprising at least three boards (24) separated by columns (26), and a top plate (10) according to one of the previous claims, wherein the projections (16) of the top plate are received in the columns (26) of the transport pallet (20).

8. Pallet system (30) according to claim 7, **characterized in that** the top plate (10) projects beyond the support surface (22) of the transport pallet (20).

9. Stacking of top plates (10) with several top plates (10) according to one of claims 1 to 6, **characterized in that** the projections (16) of a first top plate (10) are each received in the recesses (18) of a second top plate (10) resting against the first top plate (10).

## Revendications

1. Plaque de pose (10) pour une palette de transport (20) avec une surface de support (22) comprenant au moins trois planches (24) séparées par des intervalles (26), dans laquelle la plaque de pose (10) comporte une surface supérieure (12) et une surface inférieure (14) parallèles entre elles, au moins deux projections (16) ressortant de la surface inférieure (14), et au moins deux renfoncements (18) s'étendant à partir de la surface supérieure (12) en direction de la surface inférieure (14), dans laquelle les projections (16) sont chacune adaptées aux intervalles (26) de la palette de transport (20) et les renfoncements (18) sont chacun adaptés pour recevoir les projections (16), dans laquelle les projections (16) et les renfoncements (18) s'étendent chacun selon un axe longitudinal (L) qui est parallèle aux surfaces supérieure et inférieure (12 ; 14) de la plaque de pose (10), dans laquelle les renfoncements (16) sont agencés en symétrie centrale par rapport à un point central (M), et dans laquelle les projections (18) sont agencées en symétrie centrale par rapport au point central (M), **caractérisée en ce que** les axes longitudinaux des projections (16) sont orthogonaux aux axes longitudinaux des renfoncements (18).

2. Plaque de pose (10) selon l'une des revendications précédentes, **caractérisée en ce que** la plaque de pose (10) est constituée de matière plastique.

3. Plaque de pose (10) selon l'une des revendications précédentes, **caractérisée en ce que** la plaque de pose (10) présente une structure en grille.

4. Plaque de pose (10) selon l'une des revendications précédentes, **caractérisée en ce que** la plaque de pose (10) est de forme circulaire.

5. Plaque de pose (10) selon la revendication 4, **caractérisée en ce que** la plaque de pose (10) présente un diamètre compris entre 800 mm et 1500 mm.

6. Plaque de pose (10) selon l'une des revendications précédentes, **caractérisée par** un trou traversant (19) qui s'étend de la surface supérieure (12) à la surface inférieure (14) et est pourvu dans un point central (M) de la plaque de pose (10).

7. Système de palette (30) avec une palette de transport (20) avec une surface de support (22) comprenant au moins trois planches (24) séparées par des intervalles (26), et une plaque de pose (10) selon l'une des revendications précédentes, dans lequel les projections (16) de la plaque de pose sont reçues dans les intervalles (26) de la palette de transport (20).

8. Système de palettes (30) selon la revendication 7, **caractérisé en ce que** la plaque de pose (10) dépasse de la surface de support (22) de la palette de transport (20).

9. Empilage de plaques de pose (10) comportant une pluralité de plaques de pose (10) selon l'une des revendications 1 à 6, **caractérisé en ce que** les projections (16) d'une première plaque de pose (10) sont reçues chacune dans les renfoncements (18) d'une deuxième plaque de pose (10) en appui contre la première plaque de pose (10).
